# EUROPÄISCHE PATENTSCHRIFT

(11) **EP 3 047 011 B1**
(45) Veröffentlichungstag und Bekanntmachung des Hinweises auf die Patenterteilung: **15.04.2020**
(21) Anmeldenummer: 14765940.3
(22) Anmeldetag: 12.09.2014
(51) Int. Cl.: C11D 11/00, C11D 1/83, C11D 3/00, C11D 1/02, C11D 1/04, C11D 1/29, C11D 1/72

(54) **VERWENDUNG VON ALKYL-/ALKENYL-OLIGOGLYKOSIDDERIVATEN ZUR TEXTILBEHANDLUNG**
USE OF ALKYL-/ ALKENYL-OLIGOGLYCOSIDE DERIVATIVES FOR TREATING TEXTILES
UTILISATION DE DÉRIVÉS D'ALKYLE /ALCÉNYL-OLIGOGLYCOSIDES POUR LE TRAITEMENT TEXTILE

(30) Priorität: 17.09.2013 DE 102013218616
(43) Veröffentlichungstag der Anmeldung: 27.07.2016
(73) Patentinhaber: Henkel AG & Co. KGaA, 40589 Düsseldorf (DE)
(72) Erfinder: DAHLMANN, Doris, 40589 Düsseldorf (DE); SEILER, Martina, 47228 Duisburg (DE); STEHR, Regina, 41468 Neuss (DE); WERNER, Helga, 41569 Rommerskirchen (DE); EDWARDS, Sheila, 40599 Düsseldorf (DE)
(86) Internationale Anmeldenummer: PCT/EP2014/069543
(87) Internationale Veröffentlichungsnummer: WO 2015/039973

(56) Entgegenhaltungen:
- WO-A1-88/01640
- WO-A1-93/10208
- WO-A1-98/38270
- DE-A1- 4 315 810
- DE-A1-102006 004 697
- DE-A1-102007 001 115
- JP-A- H04 327 521
- DATABASE WPI Week 200736 Thomson Scientific, London, GB; AN 2007-382651 -& JP 2007 084631 A (DAIICHI KOGYO SEIYAKU CO LTD) 5 April 2007 (2007-04-05)

## Beschreibung

Die Erfindung betrifft das technische Gebiet der Textilbehandlung. Insbesondere wird die Verwendung von Alkyl-/Alkenyl-Oligoglykosidderivaten in Textilbehandlungsmitteln, geeignete Mittel sowie Verfahren zur Behandlung von Textilien beschrieben.

Zur Reinigung von Textilien sind diverse tensidhaltige Mittel bekannt, die in einer wässrigen Flotte Beschmutzungen aller Art vom Textil entfernen können. Tenside dienen als waschaktive Substanzen dazu, die Löslichkeit unter anderem von Fett- und Schmutzpartikeln, die an der Wäsche haften, in Wasser zu erhöhen. Die Leistung solcher Mittel an fetthaltigen Anschmutzungen ist allerdings nicht immer optimal, was zur Unzufriedenheit der Verbraucher führt. Es ist ein generelles Bestreben, die Reinigungsleistung von Waschmitteln insbesondere an fetthaltigen Anschmutzungen weiter zu optimieren.

Leider werden durch Textilbehandlungen, insbesondere durch Wäschen, auch wünschenswerte Parameter des Textils verändert. Eine gezielte Färbung bildet eine wichtige und wünschenswerte Eigenschaft gefärbter Textilien. Werden gefärbte Textilien vermehrt einer Textilbehandlung, insbesondere einer Reinigung mit einem Waschmittel, unterworfen, verblasst die Färbung und die Textilien büßen Ihren modischen Reiz ein. Daher fehlte es nicht an Bemühungen die Textilbehandlungsmittel dahingehend zu verbessern, dass (insbesondere neben einer maximalen Reinigungsleistung eines Waschmittels) die Farbverblassung des Textils minimiert wird.

Wenn Farbstoffe aus einer Textilfaser z.B. eines Waschguts herausgelöst werden und in die Flotte übergehen, ist es möglich, dass, z.B. bei Gegenwart verschieden gefärbter Textilien im Waschgut während der Textilbehandlung, nicht nur eine Farbverblassung stattfindet, sondern zusätzlich diese Textilien durch die in die Flotte übergegangenen Farbstoffe verfärbt werden. Die Farbübertragung von Farbstoffen in der Flotte z.B. auf die Textilien des Waschguts muss daher verhindert oder zumindest minimiert werden.

Der Fachmann kennt diverse Farbübertragungsinhibitoren, wie beispielsweise Polymere oder Copolymere des N-Vinylimidazols, die insbesondere bei der Formulierung flüssiger Waschmittel zu einer Flockung, Fällung oder Phasentrennung des Waschmittels führen. Es fehlt insbesondere für flüssige Waschmittel, an Farbübertragungsinhibitoren, die mit anionischen Tensiden ausreichend kompatibel sind.

Die japanische Patentveröffentlichung JP H04 327521 A beschreibt Detergenz-Zusammensetzungen, die ein anionisches Glykosidderivat enthalten und hervorragende Schaum- und Reinigungseigenschaften zeigen ohne Haut oder Haare zu reizen und daher als Detergenzien für Haut, Haare, Textilien oder Nahrungsmitteln vorgeschlagen werden.

Aufgabe der vorliegenden Erfindung ist die Bereitstellung von Komponenten für Mittel zur Textilbehandlung, insbesondere zur Behandlung gefärbter Textilien, welche den Farberhalt von Textilien, insbesondere die Entfärbung der Textilien und die die Verfärbung der Textilien im Rahmen einer Textilbehandlung, optimieren bzw. einschränken. Werden diese Komponenten in insbesondere flüssige Zubereitungen eingearbeitet, sollen die Zubereitungen lagerstabil sein. Werden diese Komponenten in Waschmittel eingearbeitet, soll das Waschmittel zumindest eine gleiche oder bessere Reinigungsleistung, insbesondere Primärwaschkraft, besitzen.

Die Aufgaben werden erfindungsgemäß gelöst durch die Verwendung von Alkyl- und/oder Alkenyl-Oligoglykosidcarboxylaten, -sulfaten, -phosphaten und/oder -isethionaten, die sich von Alkyl- und/oder Alkenyloligoglykosiden der allgemeinen Formel (I) ableiten,

R-O-(G)ₚ (I)

mit der Bedeutung
- R: C₆₋₂₂-Alkyl oder C₆₋₂₂-Alkenyl,
- G: Glykosideinheit, die sich von einem Zucker mit 5 oder 6 Kohlenstoffatomen ableitet,
- p: Zahl von 1 bis 10,
gemäß einem der Ansprüche 1-7.

Es wurde erfindungsgemäß gefunden, dass die Verwendung von Alkyl- und/oder Alkenyl-Oligoglykosidcarboxylaten, -sulfaten, -phosphaten und/oder -isoethionaten in Textilbehandlungsmitteln wie beispielsweise Waschmitteln oder Weichspülern zu einer verbesserten Farbstabilität gefärbter Textilien führt. Insbesondere wird das Verblassen der Textilfarbe und die Verfärbung von Textilien reduziert bis verhindert. Werden besagte Alkyl- und/oder Alkenyloligoglykoside in Waschmitteln verwendet, wird zusätzlich die Reinigungsleistung des Waschmittels, insbesondere die Primärwaschkraft, verbessert.
Bei Einsatz in flüssigen Mitteln, insbesondere flüssigen Waschmitteln, wird verglichen mit herkömmlichen Farbübertragungsinhibitoren, die Lagerstabilität des Mittels erhöht.

Ein erster Erfindungsgegenstand ist daher die Verwendung von Alkyl- und/oder Alkenyl-Oligoglykosidcarboxylaten, -sulfaten, -phosphaten und/oder -isethionaten, die sich von Alkyl- und/oder Alkenyloligoglykosiden der allgemeinen Formel (I) ableiten,

R-O-(G)ₚ (I)

mit der Bedeutung
- R: C₆₋₂₂-Alkyl oder C₆₋₂₂-Alkenyl, (bevorzugt C₈₋₁₈-Alkyl oder C₈₋₁₈-Alkenyl),
- G: Glykosideinheit, die sich von einem Zucker mit 5 oder 6 Kohlenstoffatomen ableitet,
- p: Zahl von 1 bis 10, bevorzugt eine Zahl zwischen 1 und 5.

in Textilbehandlungsmitteln, insbesondere Waschmitteln oder Weichspülern, zur Verbesserung der Farbstabilität von damit behandelten gefärbten Textilien, insbesondere zur Reduzierung oder Vermeidung des Entfärbens oder der Verfärbung von damit behandelten gefärbten Textilien .

Unter gefärbten Textilien sind insbesondere Textilien zu verstehen, die durch mindestens einen organischen und/oder mindestens einen anorganische Farbstoff eingefärbt wurden, wobei besagte(r) Farbstoff(e) auf das Material des Textils aufgezogen ist/sind und dort für eine gezielte Farbgebung verbleiben soll(en).

Unter Farbstabilität wird erfindungsgemäß die Beibehaltung einer ursprünglichen Färbung eines gefärbten Textils nach einer oder mehrerer Textilbehandlungen, insbesondere Wäsche und/oder Konditionierung, verstanden. Der Grad der Farbstabilität lässt sich, insbesondere nach mehreren Textilbehandlungen, mir dem bloßem Auge durch Vergleich mit der ursprünglichen Färbung erkennen oder ansonsten geräteanalytisch per farbmetrischer Messung bestimmen.

Alle Mengenangaben eines Bestandteils einer Mischung sind, falls nicht anders definiert, Gew.-% bezogen auf das Gesamtgewicht der diesen Bestandteil enthaltenden Mischung.

Erfindungsgemäß werden bevorzugt Alkyloligoglykosidcarboxylate, -sulfate, -phosphate und/oderisethionate, besonders bevorzugt Alkyloligoglykosidcarboxylate oder -phosphate, insbesondere Alkylglykosidcarboxylate eingesetzt.

In den Alkyl- und/oder Alkenyl-Oligoglykosiden ist vorzugsweise in mindestens einem der Reste G mindestens eine Hydroxylgruppe durch -O-C₁₋₁₂-Alkenyl-COOM, -OSO₃M, -OP(O)(OM)₂ oder -O-CH₂-CH₂-SO₃M , O-CH₂-CH₂-O-SO₃M, jeweils mit M = H, Alkalimetall oder NH₄ ersetzt. Dabei wird besonders bevorzugt ein Alkyloligoglykosid-Carboxylat eingesetzt, in dem -O-C₁₋₁₂-Alkylen-COOM oder -O(CH₂-)ₙCOOM mit M = H, Na oder K und n = 1 bis 3, entsprechend enthalten ist. Besonders bevorzugt ist mindestens eine OH-Gruppe des Rests G gemäß Formel (I) durch eine Gruppe -O-CH₂-COONa ersetzt.

Besonders bevorzugt wird ein Alkyloligoglykosidcarboxylat eingesetzt, in dem der Alkylrest ein Laurylrest ist. Speziell bevorzugt ist ein Laurylglucosidcarboxylat, wie es als Plantapon® LGC und Plantapon® LGC sorb von BASF SE erhältlich ist.

In den Alkylglykosiden der allgemeinen Formel (I) leiten sich die Glykosid-Einheiten G vorzugsweise von Aldosen bzw. Ketosen ab.

Vorzugsweise werden wegen der besseren Reaktionsfähigkeit die reduzierend wirkenden Saccharide, die Aldosen, verwendet. Unter den Aldosen kommt wegen ihrer leichten Zugänglichkeit und technischen Verfügbarkeit insbesondere die Glucose in Betracht. Die als Ausgangsstoffe besonders bevorzugt eingesetzten Alkylglykoside sind daher die Alkylglucoside.

Die Indexzahl p in der allgemeinen Formel (I) gibt den Oligomerisierungsgrad, d.h. die Verteilung von Mono- und Oligoglykosiden an und steht für eine Zahl zwischen 1 und 10. Während p in einer gegebenen Verbindung stets ganzzahlig sein muss und hier vor allem die Werte p = 1 bis 6 annehmen kann, ist der Wert p für ein bestimmtes Alkylglykosid eine analytische ermittelte rechnerische Größe, die meistens eine gebrochene Zahl darstellt. Vorzugsweise werden Alkylglykoside mit einem mittleren Oligomerisierungsgrad p von 1,1 bis 3,0 verwendet. Besonders bevorzugt sind solche Alkylglykoside, deren Oligomerisierungsgrad kleiner als 1,5 ist und insbesondere zwischen 1,1, und 1,4 liegt.

Der Alkylrest R leitet sich von primären Alkoholen mit 6 bis 22, vorzugsweise 12 bis 18 Kohlenstoffatomen ab. Typische Beispiele sind Capronalkohol, Caprylalkohol, Caprinalkohol, Laurylalkohol, Myristylalkohol, Cetylalkohol, Stearylalkohol und Behenylakohol sowie technische Fraktionen, die neben den genannten gesättigten Alkoholen auch Anteile an ungesättigten Alkoholen enthalten können und die auf Basis von natürlichen Fetten und Ölen, beispielsweise Palmöl, Palmkernöl, Kokosöl oder Rindertalg gewonnen werden. Der Einsatz von technischem Kokosalkohol ist hierbei besonders bevorzugt.

Neben den genannten Fettalkoholen können sich die Alkylglykoside auch von synthetischen primären Alkoholen mit 6 bis 22 Kohlenstoffatomen, insbesondere den sogenannten Oxoalkoholen ableiten, die einen Anteil von 5 bis 40 Gew.-% verzweigter Isomeren aufweisen.

Besonders bevorzugte Alkylreste sind solche mit 8/10, 12/14, 8 bis 16, 12 bis 16 oder 16 bis 18 C-Atomen. Mischungen der Alkylreste ergeben sich bei einer Herstellung ausgehend von natürlichen Fetten und Ölen oder Mineralölen.

Verfahren zur Herstellung dieser Alkylglykoside sind beispielsweise in den amerikanischen Patentschriften US 3,547,828 und US 3,839,318 sowie der deutschen Patentanmeldung DE-A-37 23 826 beschrieben. Für Alkylpolyglykoside an sich kann beispielsweise auf die DE-A-100 27 975, DE-A-101 38 094 und DE-A-100 31 014 verwiesen werden.

Für eine weitere Diskussion der Alkyloligo/polyglykoside (APG) kann auf WO 03/013450 verwiesen werden.

Die Herstellung der erfindungsgemäß eingesetzten Alkyl- oder Alkenyl-Oligoglykosidcarboxylate, - phosphate, -sulfate oder -isethionate kann nach bekannten Verfahren erfolgen. Die Herstellung der Carboxylate erfolgt beispielsweise durch Umsetzung der Alkyloligoglykoside mit Salzen von Chlorcarbonsäuren in Gegenwart von Basen. Beispielsweise kann mit 2-Chloressigsäure-Natriumsalz in Gegenwart von NaOH umgesetzt werden. Bei der Umsetzung können sowohl die Hydroxylgruppen im Ring wie auch die -CH₂-OH-Gruppe umgesetzt werden. Der Umsetzungsgrad ist u.a. abhängig von der Stöchiometrie der Einsatzprodukte. Vorzugsweise werden die Alkyloligoglykoside zumindest an der -CH₂-OH-Gruppe umgesetzt, wobei optional ein Mittel eine oder mehreren der am Ring befindlichen Hydroxylgruppen umgesetzt werden können.

Weitere Hydroxylgruppen können beispielsweise auch verethert sein.

Die Herstellung der Isethionate ist beispielsweise in der WO 94/26857 beschrieben. Dort ist ferner angegeben, dass die Produkte zur Haar- und Körperpflege eingesetzt werden können. Es werden insbesondere wässrige Detergenzgemische beschrieben, die Alkyloligoglykosidisethionate und beispielsweise weitere anionische Tenside enthalten.

Die Herstellung der Sulfate ist beispielsweise in der WO 93/10208 und WO 91/15192 beschrieben. In letzterer Schrift sind auch Gemische der APG-Sulfate mit u.a. Alkylsulfaten oder Alkylethersulfaten sowie weiteren Inhaltsstoffen beschrieben. Es ist angegeben, dass die Tensidmischungen in Produkten eingesetzt werden können, die zum Waschen, Färben, Wellen oder zur Spülung von Haaren dienen.

Die Herstellung der Sulfate kann zudem wie in EP-A-0 186 242 beschrieben erfolgen. Beispielsweise kann das entsprechende Alkylglykosid mit gasförmigem Schwefeltrioxid oder mit Schwefelsäure, gefolgt von Neutralisierung, umgesetzt werden.

Weiterhin kann auf die DE-A-195 00 780 hingewiesen werden, in der kosmetische und pharmazeutische Zubereitungen beschrieben sind, die Alkyloligoglykosidsulfate enthalten.

In der DE-A-195 01 185 sind Detergenzgemische aus Alkyloligoglykosidsulfaten und Alkyletherphosphaten beschrieben, die beispielsweise in Haarspülungen, Haarfärbemitteln oder Haarwellmitteln eingesetzt werden können.

Die erfindungsgemäß eingesetzten Alkyl- und/oder Alkenyl-Oligoglykosidcarboxylate, -sulfate, - phosphate und/oder -isoethionate werden in Mitteln zur Textilbehandlung insbesondere in Kombination mit mindestens einem zusätzlichen Tensid, verwendet. Dabei handelt es sich bei dem erfindungsgemäß verwendeten Textilbehandlungsmittel bevorzugt um feste Textilwaschmittel, flüssige Textilwaschmittel, flüssige Textilwaschmittel in einer wasserlöslichen Umhüllung, feste Textilweichspüler, flüssige Textilweichspüler. Besonders bevorzugt sind die vorgenannten flüssigen Ausgestaltungen des erfindungsgemäß verwendeten Textilbehandlungsmittels.

Die Textilbehandlungsmittel enthalten mindestens ein Alkyl- und/oder Alkenyl-Oligoglykosidcarboxylat, -sulfat, -phosphat und/oder-isethionat, vorzugsweise in einer Gesamtmenge von 0,1 bis 15 Gew.-%, besonders bevorzugt 0,2 bis 10 Gew.-%. In Textilbehandlungsmitteln zur Konditionierung von Textilien liegen vorzugsweise 0,1 bis 2,0 Gew.-%, besonders bevorzugt 0,2 bis 1,0 Gew.-%, der Glykosidverbindungen vor. Dabei ist es wiederum bevorzugt, wenn besagte Textilbehandlungsmittel zur Konditionierung von Textilien anionische Tenside (d.h. alle anionische Tenside inclusive besagte Oligoglycosid-verbindungen der Formel (I)) in einer Gesamtmenge von 0,1 bis 2,0 Gew.-%, besonders bevorzugt 0,2 bis 1,0 Gew.-%, enthalten.

In Reinigungsmitteln für Textilien liegen vorzugsweise 1,0 bis 5,0 Gew.-% , besonders bevorzugt 2,0 bis 4,0 Gew.-%, der besagten Glykosidverbindungen gemäß allgemeiner Formel (I) vor. In den reinigenden Textilbehandlungsmitteln können die eingesetzten Glykosidverbindungen gemäß Formel (I) die üblichen anionischen Tenside ganz oder teilweise ersetzen. Damit können die Glykosidverbindungen als alleiniges anionisches Tensid in den Mitteln eingesetzt werden, oder es können Gemische mit üblichen weiteren anionischen Tensiden eingesetzt werden. Diese üblichen anionischen Tenside sind an späterer Stelle näher erläutert. Bevorzugt sind weitere anionische Tenside und die Glykosidverbindungen in einem Gewichtsverhältnis im Bereich von 16 zu 1 bis 1 zu 1, besonders bevorzugt 4 zu 1 bis 2 zu 1, in den erfindungsgemäßen reinigenden Textilbehandlungsmitteln enthalten.

In den erfindungsgemäß verwendeten Textilbehandlungsmitteln wird insbesondere beim Ersetzen eines Teils oder des ganzen herkömmlichen anionischen Tensids durch die erfindungsgemäß eingesetzte Glykosidverbindung der Formel (I) nach der Textilbehandlung und nachfolgend Untersuchung der Färbung eine erhöhte Farbstabilität festgestellt.

Die beschriebenen Textilbehandlungsmittel können vorteilhafterweise zur Optimierung der Reinigungsleistung zusätzlich anionische und/oder weitere nichtionische Tenside enthalten.

Geeignete anionische Tenside umfassen, ohne darauf beschränkt zu sein, Alkylbenzolsulfonate, Olefinsulfonate, Alkansulfonate, Fettalkoholsulfate, Fettalkoholethersulfate oder eine Mischung aus zwei oder mehr dieser anionischen Tenside. Von diesen anionischen Tensiden sind Alkylbenzolsulfonate, Fettalkoholethersulfate und Mischungen daraus besonders bevorzugt. Weitere geeignete anionische Tenside sind Seifen, d.h. Salze von Fettsäuren, insbesondere die Na- oder K-Salze von C₁₂₋₁₈ Fettsäuren. Seifen können sich insbesondere vorteilhaft auf die Kaltwaschleistung auswirken.

Als Tenside vom Sulfonat-Typ kommen dabei vorzugsweise Alkylbenzolsulfonate, Olefinsulfonate, d.h. Gemische aus Alken- und Hydroxyalkansulfonaten sowie Disulfonaten, wie man sie beispielsweise aus C₁₂₋₁₈-Monoolefinen mit end- oder innenständiger Doppelbindung durch Sulfonieren mit gasförmigem Schwefeltrioxid und anschließende alkalische oder saure Hydrolyse der Sulfonierungsprodukte erhält, in Betracht. Geeignet sind auch C₁₂₋₁₈-Alkansulfonate und die Ester von α-Sulfofettsäuren (Estersulfonate), zum Beispiel die α-sulfonierten Methylester der hydrierten Kokos-, Palmkern- oder Talgfettsäuren.

Alkylbenzolsulfonate sind vorzugsweise ausgewählt aus linearen oder verzweigten Alkylbenzolsulfonaten der Formel in der R' und R" unabhängig H oder Alkyl sind und zusammen 9 bis 19, vorzugsweise 9 bis 15 und insbesondere 9 bis 13 C-Atome enthalten. Ein ganz besonders bevorzugter Vertreter ist Natriumdodecylbenzylsulfonat.

Als Alk(en)ylsulfate werden die Salze der Schwefelsäurehalbester der C₁₂-C₁₈-Fettalkohole, beispielsweise aus Kokosfettalkohol, Talgfettalkohol, Lauryl-, Myristyl-, Cetyl- oder Stearylalkohol oder der C₁₀-C₂₀-Oxo-Alkohole und diejenigen Halbester sekundärer Alkohole dieser Kettenlängen bevorzugt. Aus waschtechnischem Interesse sind die C₁₂-C₁₆-Alkylsulfate und C₁₂-C₁₅-Alkylsulfate sowie C₁₄-C₁₅-Alkylsulfate bevorzugt. Auch 2,3-Alkylsulfate sind geeignete anionische Tenside. Auch Alkylethersulfate mit der Formel

R¹-O-(AO)ₙ-SO₃⁻ X⁺

sind geeignet. In dieser Formel steht R¹ für einen linearen oder verzweigten, substituierten oder unsubstituierten Alkylrest, vorzugsweise für einen linearen, unsubstituierten Alkylrest, besonders bevorzugt für einen Fettalkoholrest. Bevorzugte Reste R¹ sind ausgewählt aus Decyl-, Undecyl-, Dodecyl-, Tridecyl-, Tetradecyl, Pentadecyl-, Hexadecyl-, Heptadecyl-, Octadecyl-, Nonadecyl-, Eicosylresten und deren Mischungen, wobei die Vertreter mit gerader Anzahl an C-Atomen bevorzugt sind. Besonders bevorzugte Reste R¹ sind abgeleitet von C₁₂-C₁₈-Fettalkoholen, beispielsweise von Kokosfettalkohol, Talgfettalkohol, Lauryl-, Myristyl-, Cetyl- oder Stearylalkohol oder von C₁₀-C₂₀-Oxoalkoholen.

AO steht für eine Ethylenoxid- (EO) oder Propylenoxid- (PO) Gruppierung, vorzugsweise für eine Ethylenoxidgruppierung. Der Index n steht für eine ganze Zahl von 1 bis 50, vorzugsweise von 1 bis 20 und insbesondere von 2 bis 10. Ganz besonders bevorzugt steht n für die Zahlen 2, 3, 4, 5, 6, 7 oder 8. X steht für ein einwertiges Kation oder den n-ten Teil eines n-wertigen Kations, bevorzugt sind dabei die Alkalimetallionen und darunter Na⁺ oder K⁺, wobei Na⁺ äußerst bevorzugt ist. Weitere Kationen X⁺ können ausgewählt sein aus H₃N⁺CH₂CH₂OH, NH₄⁺, ½ Zn²⁺,½ Mg²⁺,½ Ca²⁺,½ Mn²⁺, und deren Mischungen.

Besonders bevorzugt geeignete Textilbehandlungsmittel enthalten ein Alkylethersulfat ausgewählt aus Fettalkoholethersulfaten der Formel mit k = 11 bis 19, n = 2, 3, 4, 5, 6, 7 oder 8. Ganz besonders bevorzugte Vertreter sind Na-C₁₂₋₁₄ Fettalkoholethersulfate mit 2 EO (k = 11-13, n = 2 in Formel A-1). Der angegebenen Ethoxylierungsgrad stellt einen statistischen Mittelwert dar, der für ein spezielles Produkt eine ganze oder eine gebrochene Zahl sein kann. Die angegebenen Alkoxylierungsgrade stellen statistische Mittelwerte dar, die für ein spezielles Produkt eine ganze oder eine gebrochene Zahl sein können. Bevorzugte Alkoxylate/Ethoxylate weisen eine eingeengte Homologenverteilung auf (narrow range ethoxylates, NRE).

Die anionischen Tenside einschließlich der Fettsäureseifen können in Form ihrer Natrium-, Kalium- oder Magnesium- oder Ammoniumsalze vorliegen. Vorzugsweise liegen die anionischen Tenside in Form ihrer Natriumsalze und/oder Ammoniumsalze vor. Zur Neutralisation einsetzbare Amine sind vorzugsweise Cholin, Triethylamin, Monoethanolamin, Diethanolamin, Triethanolamin, Methylethylamin oder eine Mischung daraus, wobei Monoethanolamin bevorzugt ist.

Es ist erfindungsgemäß bevorzugt, wenn als Reinigungsmittel ausgestaltete Textilbehandlungsmittel zusätzliches Aniontensid in einer Gesamtmenge 4,0 bis 25,0 Gew.-%, insbesondere von 5,0 bis 20 Gew.-%, enthalten.

In verschiedenen Ausführungsformen enthält das erfindungsgemäß verwendete Textilbehandlungsmittel ferner neben der/den eingesetzten Glykosidverbindung(en) mindestens ein nichtionisches Tensid. Geeignete nichtionische Tenside umfassen alkoxylierte Fettalkohole, alkoxylierte Oxo-Alkohole, alkoxylierte Fettsäurealkylester, Fettsäureamide, alkoxylierte Fettsäureamide, Polyhydroxyfettsäureamide, Alkylphenolpolyglycolether, Aminoxide, Alkyl(poly)glucoside und Mischungen daraus.

Bevorzugte Textilbehandlungsmittel enthalten mindestens ein Fettalkoholalkoxylat der Formel

R²-O-(AO)ₘ-H,

in der
- R²: für einen linearen oder verzweigten, substituierten oder unsubstituierten Alkylrest,
- AO: für eine Ethylenoxid- (EO) oder Propylenoxid- (PO) Gruppierung,
- m: für ganze Zahlen von 1 bis 50 stehen.

In der vorstehend genannten Formel steht R² für einen linearen oder verzweigten, substituierten oder unsubstituierten Alkylrest, vorzugsweise für einen linearen, unsubstituierten Alkylrest, besonders bevorzugt für einen Fettalkoholrest. Bevorzugte Reste R² sind ausgewählt aus Decyl-, Undecyl-, Dodecyl-, Tridecyl-, Tetradecyl, Pentadecyl-, Hexadecyl-, Heptadecyl-, Octadecyl-, Nonadecyl-, Eicosylresten und deren Mischungen, wobei die Vertreter mit gerader Anzahl an C-Atomen bevorzugt sind. Besonders bevorzugte Reste R² sind abgeleitet von C₁₂-C₁₈-Fettalkoholen, beispielsweise von Kokosfettalkohol, Talgfettalkohol, Lauryl-, Myristyl-, Cetyl- oder Stearylalkohol oder von C₁₀-C₂₀-Oxoalkoholen.

AO steht für eine Ethylenoxid- (EO) oder Propylenoxid- (PO) Gruppierung, vorzugsweise für eine Ethylenoxidgruppierung. Der Index m steht für eine ganze Zahl von 1 bis 50, vorzugsweise von 1 bis 20 und insbesondere von 2 bis 10. Ganz besonders bevorzugt steht m für die Zahlen 2, 3, 4, 5, 6, 7 oder 8.

Zusammenfassend sind besonders bevorzugte Fettalkoholalkoxylate solche der Formel mit k = 11 bis 19, m = 2, 3, 4, 5, 6, 7 oder 8. Ganz besonders bevorzugte Vertreter sind C₁₂₋₁₈ Fettalkohole mit 7 EO (k = 11-17, m = 7 in Formel C-1).

Es ist erfindungsgemäß bevorzugt, wenn die erfindungsgemäßen Textilbehandlungsmittel, (insbesondere Reinigungsmittel und konditionierende Mittel) nichtionisches Tensid in einer Gesamtmenge 1,0 bis 15,0 Gew.-%, insbesondere 2,0 bis 10,0 Gew.-%, enthalten.

Es hat sich als besonders vorteilhaft erwiesen, Textilbehandlungsmittel nach einer der Ausführungsformen (A) bis (H) erfindungsgemäß zu verwenden:
(A) Textilbehandlungsmittel, enthaltend
   - mindestens ein Alkyl- und/oder Alkenyl-Oligoglykosidcarboxylat, -sulfat, -phosphat und/oder -isethionat, das sich von Alkyl- und/oder Alkenyloligoglykosiden der allgemeinen Formel (I) ableitet,

      R-O-(G)ₚ (I)

      mit der Bedeutung
      - R: C₆₋₂₂-Alkyl oder C₆₋₂₂-Alkenyl,
      - G: Glykosideinheit, die sich von einem Zucker mit 5 oder 6 Kohlenstoffatomen ableitet,
      - p: Zahl von 1 bis 10,
   - mindestens ein zusätzliches anionisches Tensid,
   - mindestens ein nichtionisches Tensid.
(B) Textilbehandlungsmittel, enthaltend
   - mindestens ein Alkyl- und/oder Alkenyl-Oligoglykosidcarboxylat, das sich von Alkyl- und/oder Alkenyloligoglykosiden der allgemeinen Formel (I) ableitet,

      R-O-(G)ₚ (I)

      mit der Bedeutung
      - R: C₆₋₂₂-Alkyl oder C₆₋₂₂-Alkenyl,
      - G: Glykosideinheit, die sich von einem Zucker mit 5 oder 6 Kohlenstoffatomen ableitet,
      - p: Zahl von 1 bis 10,
   - mindestens ein zusätzliches anionisches Tensid,
   - mindestens ein nichtionisches Tensid.
(C) Textilbehandlungsmittel, enthaltend
   - mindestens ein Alkyl- und/oder Alkenyl-Oligoglykosidcarboxylat, -sulfat, -phosphat und/oder -isethionat, das sich von Alkyl- und/oder Alkenyloligoglykosiden der allgemeinen Formel (I) ableitet,

      R-O-(G)ₚ (I)

      mit der Bedeutung
      - R: C₆₋₂₂-Alkyl oder C₆₋₂₂-Alkenyl,
      - G: Glykosideinheit, die sich von einem Zucker mit 5 oder 6 Kohlenstoffatomen ableitet,
      - p: Zahl von 1 bis 10,
   - mindestens ein zusätzliches anionisches Tensid der Formel

      R¹-O-(CH₂CH₂O)ₙ-SO₃⁻ X⁺

      worin R¹ für einen linearen oder verzweigten, substituierten oder unsubstituierten Alkylrest mit 10 bis 20 Kohlenstoffatomen steht, X für ein einwertiges Kation oder den n-ten Teil eines n-wertigen Kations steht und n = 2, 3, 4, 5, 6, 7 oder 8 ist,
   - mindestens ein nichtionisches Tensid der Formel mit k = 11 bis 19, m = 2, 3, 4, 5, 6, 7 oder 8.
(D) Textilbehandlungsmittel, enthaltend
   - mindestens ein Alkyl- und/oder Alkenyl-Oligoglykosidcarboxylat, das sich von Alkyl- und/oder Alkenyloligoglykosiden der allgemeinen Formel (I) ableitet,

      R-O-(G)ₚ (I)

      mit der Bedeutung
      - R: C₆₋₂₂-Alkyl oder C₆₋₂₂-Alkenyl,
      - G: Glykosideinheit, die sich von einem Zucker mit 5 oder 6 Kohlenstoffatomen ableitet,
      - p: Zahl von 1 bis 10,
   - mindestens ein zusätzliches anionisches Tensid der Formel

      R¹-O-(CH₂CH₂O)ₙ-SO₃⁻ X⁺

      worin R¹ für einen linearen oder verzweigten, substituierten oder unsubstituierten Alkylrest mit 10 bis 20 Kohlenstoffatomen steht, X für ein einwertiges Kation oder den n-ten Teil eines n-wertigen Kations steht und n = 2, 3, 4, 5, 6, 7 oder 8 ist,
   - mindestens ein nichtionisches Tensid der Formel mit k = 11 bis 19, m = 2, 3, 4, 5, 6, 7 oder 8.
(E) Textilbehandlungsmittel, enthaltend
   - in einer Gesamtmenge von 0,1 bis 15,0 Gew.-% mindestens eines Alkyl- und/oder Alkenyl-Oligoglykosidcarboxylats, -sulfats, -phosphats und/oder-isethionats, das sich von Alkyl- und/oder Alkenyloligoglykosiden der allgemeinen Formel (I) ableitet,

      R-O-(G)ₚ (I)

      mit der Bedeutung
      - R: C₆₋₂₂-Alkyl oder C₆₋₂₂-Alkenyl,
      - G: Glykosideinheit, die sich von einem Zucker mit 5 oder 6 Kohlenstoffatomen ableitet,
      - p: Zahl von 1 bis 10,
   - in einer Gesamtmenge von 4,0 bis 20,0 Gew.-% mindestens eines zusätzlichen anionischen Tensids,
   - in einer Gesamtmenge von 1,0 bis 15,0 Gew.-% mindestens eines nichtionischen Tensids.
(F) Textilbehandlungsmittel, enthaltend
   - in einer Gesamtmenge von 0,1 bis 15,0 Gew.-% mindestens eines Alkyl- und/oder Alkenyl-Oligoglykosidcarboxylats, -sulfats, -phosphats und/oder-isethionats, das sich von Alkyl- und/oder Alkenyloligoglykosiden der allgemeinen Formel (I) ableitet,

      R-O-(G)ₚ (I)

      mit der Bedeutung
      - R: C₆₋₂₂-Alkyl oder C₆₋₂₂-Alkenyl,
      - G: Glykosideinheit, die sich von einem Zucker mit 5 oder 6 Kohlenstoffatomen ableitet,
      - p: Zahl von 1 bis 10,
   - in einer Gesamtmenge 4,0 bis 20,0 Gew.-% mindestens eines zusätzlichen anionischen Tensids,
   - in einer Gesamtmenge 1,0 bis 15,0 Gew.-% mindestens eines nichtionischen Tensids.
(G) Textilbehandlungsmittel, enthaltend
   - in einer Gesamtmenge von 0,1 bis 15,0 Gew.-% mindestens eines Alkyl- und/oder Alkenyl-Oligoglykosidcarboxylats, -sulfats, -phosphats und/oder-isethionats, das sich von Alkyl- und/oder Alkenyloligoglykosiden der allgemeinen Formel (I) ableitet,

      R-O-(G)ₚ (I)

      mit der Bedeutung
      - R: C₆₋₂₂-Alkyl oder C₆₋₂₂-Alkenyl,
      - G: Glykosideinheit, die sich von einem Zucker mit 5 oder 6 Kohlenstoffatomen ableitet,
      - p: Zahl von 1 bis 10,
   - in einer Gesamtmenge von 1,0 bis 10,0 Gew.-% mindestens eines zusätzlichen anionischen Tensids der Formel

      R¹-O-(CH₂CH₂O)ₙ-SO₃⁻ X⁺

      worin R¹ für einen linearen oder verzweigten, substituierten oder unsubstituierten Alkylrest mit 10 bis 20 Kohlenstoffatomen steht, X für ein einwertiges Kation oder den n-ten Teil eines n-wertigen Kations steht und n = 2, 3, 4, 5, 6, 7 oder 8 ist,
   - in einer Gesamtmenge von 1,0 bis 15,0 Gew.-% mindestens eines nichtionischen Tensids der Formel mit k = 11 bis 19, m = 2, 3, 4, 5, 6, 7 oder 8.
(H) Textilbehandlungsmittel, enthaltend
   - in einer Gesamtmenge von 0,1 bis 5,0 Gew.-% mindestens eines Alkyl- und/oder Alkenyl-Oligoglykosidcarboxylats, -sulfats, -phosphats und/oder-isethionats, das sich von Alkyl- und/oder Alkenyloligoglykosiden der allgemeinen Formel (I) ableitet,

      R-O-(G)ₚ (I)

      mit der Bedeutung
      - R: C₆₋₂₂-Alkyl oder C₆₋₂₂-Alkenyl,
      - G: Glykosideinheit, die sich von einem Zucker mit 5 oder 6 Kohlenstoffatomen ableitet,
      - p: Zahl von 1 bis 10,
   - in einer Gesamtmenge von 1,0 bis 10,0 Gew.-% mindestens eines zusätzlichen anionischen Tensids der Formel

      R¹-O-(CH₂CH₂O)ₙ-SO₃⁻ X⁺

      worin R¹ für einen linearen oder verzweigten, substituierten oder unsubstituierten Alkylrest mit 10 bis 20 Kohlenstoffatomen steht, X für ein einwertiges Kation oder den n-ten Teil eines n-wertigen Kations steht und n = 2, 3, 4, 5, 6, 7 oder 8 ist,
   - in einer Gesamtmenge von 1,0 bis 15,0 Gew.-% mindestens eines nichtionischen Tensids der Formel mit k = 11 bis 19, m = 2, 3, 4, 5, 6, 7 oder 8.

Die vorgenannten bevorzugten Ausführungsformen der jeweiligen Parameter der Ausführungsformen (A) bis (H) sind selbstredend *mutatis mutandis* erfindungsgemäß bevorzugt. Ganz besonders bevorzugt sind in den Ausführungsformen (A) bis (H) solche Verbindungen der allgemeinen Formel (I), wobei sich in der allgemeinen Formel (I) die Glykosideinheit G von Aldosen oder Ketosen, insbesondere der Glucose ableitet, p eine Zahl von 1,1 bis 3,0 ist und R ein C₁₂₋₁₈-Alkylrest ist. Darüber hinaus ist es zusätzlich bsonders bevorzugt, wenn in mindestens einer der Glycosideinheiten G mindestens eine Hydroxylgruppe durch -O-C₁₋₁₂-Alkylen-COOM oder -O-(CH₂-)ₙCOOM mit M = H, Na oder K und n =1, 2 oder 3, ersetzt ist.

Zusätzlich kann das erfindungsgemäß verwendete Textilbehandlungsmittel generell, sowie bevorzugt deren vorgenannten bevorzugten Ausführungsformen (insbesondere die Ausführungsformen (A) bis (H)), weitere Inhaltsstoffe enthalten, die die anwendungstechnischen und/oder ästhetischen Eigenschaften des Textilbehandlungsmittels weiter verbessern. Im Rahmen der vorliegenden Erfindung enthält das Textilbehandlungsmittel vorzugsweise zusätzlich einen oder mehrere Stoffe aus der Gruppe der Enzyme, Bleichmittel, Komplexbildner, Gerüststoffe, Elektrolyte, nichtwässrigen Lösungsmittel, pH-Stellmittel, Parfüme, Parfümträger, Fluoreszenzmittel, Farbstoffe, Hydrotrope, Schauminhibitoren, Silikonöle, Antiredepositionsmittel, Vergrauungsinhibitoren, Einlaufverhinderer, Knitterschutzmittel, Farbübertragungsinhibitoren, antimikrobiellen Wirkstoffe, Germizide, Fungizide, Antioxidantien, Konservierungsmittel, Korrosionsinhibitoren, Antistatika, Bittermittel, Bügelhilfsmittel, Phobier- und Imprägniermittel, Quell- und Schiebefestmittel, weichmachenden Komponenten sowie UV-Absorber.

Das erfindungsgemäß verwendete Textilbehandlungsmittel enthält vorzugsweise mindestens ein Enzym. Prinzipiell sind diesbezüglich alle im Stand der Technik für diese Zwecke etablierten Enzyme einsetzbar. Vorzugsweise handelt es sich um eines oder mehrere Enzyme, die in einem Textilbehandlungsmittel eine katalytische Aktivität entfalten können, insbesondere eine Protease, Amylase, Lipase, Cellulase, Hemicellulase, Mannanase, Pektin-spaltendes Enzym, Tannase, Xylanase, Xanthanase, β-Glucosidase, Carrageenase, Perhydrolase, Oxidase, Oxidoreduktase sowie deren Gemische. Bevorzugte hydrolytische Enzyme umfassen insbesondere Proteasen, Amylasen, insbesondere α-Amylasen, Cellulasen, Lipasen, Hemicellulasen, insbesondere Pectinasen, Mannanasen, β-Glucanasen, sowie deren Gemische. Besonders bevorzugt sind Proteasen, Amylasen und/oder Lipasen sowie deren Gemische und ganz besonders bevorzugt sind Proteasen. Diese Enzyme sind im Prinzip natürlichen Ursprungs; ausgehend von den natürlichen Molekülen stehen für den Einsatz in Textilbehandlungsmitteln, insbesondere Waschmitteln, verbesserte Varianten zur Verfügung, die entsprechend bevorzugt eingesetzt werden.

Die einzusetzenden Enzyme können ferner zusammen mit Begleitstoffen, etwa aus der Fermentation, oder mit Stabilisatoren konfektioniert sein.

Als Bleichmittel können alle Stoffe dienen, die durch Oxidation, Reduktion oder Adsorption Farbstoffe zerstören bzw. aufnehmen und dadurch Materialien entfärben. Dazu gehören unter anderem hypohalogenithaltige Bleichmittel, Wasserstoffperoxid, Perborat, Percarbonat, Peroxoessigsäure, Diperoxoazelainsäure, Diperoxododecandisäure und oxidative Enzymsysteme. Als Gerüststoffe, die in dem erfindungsgemäß verwendeten Textilbehandlungsmittel enthalten sein können, sind insbesondere Silikate, Aluminiumsilikate (insbesondere Zeolithe), Carbonate, Salze organischer Di- und Polycarbonsäuren sowie Mischungen dieser Stoffe zu nennen.

Organische Gerüststoffe, welche in dem erfindungsgemäß verwendeten Textilbehandlungsmittel vorhanden sein können, sind beispielsweise die in Form ihrer Natriumsalze einsetzbaren Polycarbonsäuren, wobei unter Polycarbonsäuren solche Carbonsäuren verstanden werden, die mehr als eine Säurefunktion tragen. Beispielsweise sind dies Citronensäure, Adipinsäure, Bernsteinsäure, Glutarsäure, Äpfelsäure, Weinsäure, Maleinsäure, Fumarsäure, Zuckersäuren, Aminocarbonsäuren, sowie Mischungen aus diesen. Bevorzugte Salze sind die Salze der Polycarbonsäuren wie Citronensäure, Adipinsäure, Bernsteinsäure, Glutarsäure, Weinsäure, Zuckersäuren und Mischungen aus diesen.

Als Gerüststoffe sind weiter polymere Polycarboxylate geeignet. Dies sind beispielsweise die Alkalimetallsalze der Polyacrylsäure oder der Polymethacrylsäure, zum Beispiel solche mit einer relativen Molekülmasse von 600 bis 750.000 g / mol.

Geeignete Polymere sind insbesondere Polyacrylate, die bevorzugt eine Molekülmasse von 1.000 bis 15.000 g / mol aufweisen. Aufgrund ihrer überlegenen Löslichkeit können aus dieser Gruppe wiederum die kurzkettigen Polyacrylate, die relative Molmassen (Gewichtsmittel) von 1.000 bis 10.000 g / mol, und besonders bevorzugt von 1.000 bis 5.000 g / mol, aufweisen, bevorzugt sein. Geeignet sind weiterhin copolymere Polycarboxylate, insbesondere solche der Acrylsäure mit Methacrylsäure und der Acrylsäure oder Methacrylsäure mit Maleinsäure. Zur Verbesserung der Wasserlöslichkeit können die Polymere auch Allylsulfonsäuren, wie Allyloxybenzolsulfonsäure und Methallylsulfonsäure, als Monomer enthalten.

In flüssigen Textilbehandlungsmitteln werden bevorzugt lösliche Gerüststoffe, wie beispielsweise Citronensäure, oder Acrylpolymere mit einer relativen Molmassen (Gewichtsmittel) von 1.000 bis 5.000 g / mol eingesetzt.

Liegen die erfindungsgemäßen Textilbehandlungsmittel flüssig vor, so enthalten sie vorzugsweise Wasser als Hauptlösungsmittel. Dabei ist es bevorzugt, dass das Textilbehandlungsmittel mehr als 5 Gew.-%, bevorzugt mehr als 15 Gew.-% und insbesondere bevorzugt mehr als 25 Gew.-%, jeweils bezogen auf die Gesamtmenge an Textilbehandlungsmittel, Wasser enthält. Besonders bevorzugte flüssige Textilbehandlungsmittel enthalten - bezogen auf ihr Gewicht - 5 bis 90 Gew.-%, bevorzugt 10 bis 85 Gew.-%, besonders bevorzugt 25 bis 75 Gew.-% und insbesondere 35 bis 65 Gew.-% Wasser. Alternativ kann es sich bei den Textilbehandlungsmittel um wasserarme bis wasserfreie Textilbehandlungsmittel handeln, wobei der Gehalt an Wasser in einer bevorzugten Ausführungsform weniger als 10 Gew.-% und mehr bevorzugt weniger als 8 Gew.-%, jeweils bezogen auf das gesamte flüssige Textilbehandlungsmittel, beträgt.

Daneben können dem Textilbehandlungsmittel nichtwässrige Lösungsmittel zugesetzt werden. Geeignete nichtwässrige Lösungsmittel umfassen ein- oder mehrwertige Alkohole, Alkanolamine oder Glykolether, sofern sie im angegebenen Konzentrationsbereich mit Wasser mischbar sind. Vorzugsweise werden die Lösungsmittel ausgewählt aus Ethanol, n-Propanol, i-Propanol, Butanolen, Glykol, Propandiol, Butandiol, Methylpropandiol, Glycerin, Diglykol, Propyldiglycol, Butyldiglykol, Hexylenglycol, Ethylenglykolmethylether, Ethylenglykolethylether, Ethylenglykolpropylether, Ethylenglykolmono-n-butylether, Diethylenglykolmethylether, Diethylenglykolethylether, Propylenglykolmethylether, Propylenglykolethylether, Propylenglykolpropylether, Dipropylenglykolmonomethylether, Dipropylenglykolmonoethylether, Methoxytriglykol, Ethoxytriglykol, Butoxytriglykol, 1-Butoxyethoxy-2-propanol, 3-Methyl-3-methoxybutanol, Propylen-glykol-t-butylether, Di-n-octylether sowie Mischungen dieser Lösungsmittel. Es ist allerdings bevorzugt, dass das Textilbehandlungsmittel einen Alkohol, insbesondere Ethanol und/oder Glycerin, in Mengen zwischen 0,5 und 5 Gew.-%, bezogen auf das gesamte Textilbehandlungsmittel enthält.

Bevorzugt in den erfindungsgemäßen Textilbehandlungsmitteln einsetzbare weichmachende Komponenten (im Folgenden: Textil-weichmachende Verbindung) werden ausgewählt aus mindestens einer Verbindung aus der Gruppe, die gebildet wird aus quaternären Ammoniumverbindungen, kationischen Polymeren, Polysiloxanen, textilweichmachenden Tonen.

Geeignete Beispiele für quaternäre Ammoniumverbindungen sind beispielsweise in den Formeln (Q1) und (Q2) gezeigt: wobei in (Q1) R für einen acyclischen Alkylrest mit 12 bis 24 Kohlenstoffatomen, R¹ für einen gesättigten C₁-C₄ Alkyl- oder Hydroxyalkylrest steht, R² und R³ entweder gleich R oder R¹ sind oder für einen aromatischen Rest stehen. X⁻ steht entweder für ein Halogenid-, Methosulfat-, Methophosphat- oder Phosphation sowie Mischungen aus diesen. Beispiele für kationische Verbindungen der Formel (Q1) sind Monotalgtrimethylammoniumchlorid, Monostearyltrimethylammoniumchlorid, Didecyldimethylammoniumchlorid, Ditalgdimethylammoniumchlorid oder Dihexadecylammoniumchlorid.

Verbindungen der Formel (Q2) sind so genannte Esterquats. Esterquats zeichnen sich durch eine hervorragende biologische Abbaubarkeit aus. In Formel (Q2) steht R⁴ für einen aliphatischen Alk(en)ylrest mit 11 bis 21 Kohlenstoffatomen mit 0, 1, 2 oder 3 Doppelbindungen und/oder gegebenenfalls mit Substituenten; R⁵ steht für H, OH oder O(CO)R⁷, R⁶ steht unabhängig von R⁵ für H, OH oder O(CO)R⁸, wobei R⁷ und R⁸ unabhängig voneinander jeweils für einen aliphatischen Alk(en)ylrest mit 11 bis 21 Kohlenstoffatomen mit 0, 1, 2 oder 3 Doppelbindungen steht. m, n und p können jeweils unabhängig voneinander den Wert 1, 2 oder 3 haben. X⁻ kann entweder ein Halogenid-, Methosulfat-, Methophosphat- oder Phosphation sowie Mischungen aus diesen Anionen sein. Bevorzugt sind Verbindungen, bei denen R⁵ die Gruppe O(CO)R⁷ darstellt. Besonders bevorzugt sind Verbindungen, bei denen R⁵ die Gruppe O(CO)R⁷ darstellt und R⁴ und R⁷ Alk(en)ylreste mit 15 bis 17 Kohlenstoffatomen sind. Insbesondere bevorzugt sind Verbindungen, bei denen R⁶ zudem für OH steht.

Verbindungen der Formel (Q2) werden bevorzugt als textilweichmachenden Verbindungen in den erfindungsgemäßen Textilbehandlungsmitteln eingesetzt. Bevorzugt einsetzbare Esterquats der Formel (Q2) als weichmachende Komponente sind Methyl-N-(2-hydroxyethyl)-N,N-di(talgacyloxyethyl)ammonium-methosulfat, Methyl-N-(2-hydroxyethyl)-N,N-di(palmacyloxyethyl)ammoniummethosulfat, 1,2-Bis-[talgacyloxy]-3-trimethylammoniumpropanchlorid, N,N-Dimethyl-N,N-di(talgacyloxyethyl)ammonium-methosulfat, N,N-Dimethyl-N,N-di(talgacyloxyethyl)-ammoniumchlorid oder Methyl-N,N-bis(stearoyloxyethyl)-N-(2-hydroxyethyl)ammonium-methosulfat.

Werden quaternierte Verbindungen der Formel (Q2) eingesetzt, die ungesättigte Alkylketten aufweisen, sind die Acylgruppen bevorzugt, deren korrespondierenden Fettsäuren eine Jodzahl zwischen 1 und 100, bevorzugt zwischen 5 und 80, mehr bevorzugt zwischen 10 und 60 und insbesondere zwischen 15 und 45 aufweisen und die ein cis/trans-Isomerenverhältnis (in Gew.-%) von größer als 30 : 70, vorzugsweise größer als 50 : 50 und insbesondere gleich oder größer als 60 : 40 haben. Handelsübliche Beispiele sind die von Stepan unter dem Warenzeichen Stepantex® vertriebenen Methylhydroxyalkyldialkoyloxyalkylammoniummethosulfate oder die unter Dehyquart® bekannten Produkte von Cognis, die unter Rewoquat® bekannten Produkte von Evonik bzw. die unter Tetranyl® bekannten Produkte von Kao.

Anstelle der Estergruppe O(CO)R, wobei R für einen langkettigen Alk(en)ylrest steht, können weichmachende Verbindungen eingesetzt werden, die folgende Gruppen aufweisen: RO(CO), N(CO)R oder RN(CO) weisen, wobei von diesen Gruppen N(CO)R-Gruppen bevorzugt sind.

Es ist insbesondere bevorzugt, wenn mindestens ein Polysiloxan als Textil-weichmachende Verbindung eingesetzt wird, da diese nicht nur einen weichmachenden Effekt zeigen, sondern auch den Parfümeindruck auf der Wäsche verstärken. Ein bevorzugt einsetzbares Polysiloxan weist zumindest folgende Struktureinheit auf mit
R¹= unabhängig von einander C₁-C₃₀-Alkyl, vorzugsweise C₁-C₄-Alkyl, insbesondere Methyl oder Ethyl,
n = 1 bis 5000, vorzugsweise 10 bis 2500, insbesondere 100 bis 1500.

Es kann bevorzugt sein, dass das Polysiloxan zusätzlich auch folgende Struktureinheit aufweist: mit
R¹= C₁-C₃₀-Alkyl, vorzugsweise C₁-C₄-Alkyl, insbesondere Methyl oder Ethyl,
Y = ggf. substituiertes, lineares oder verzweigtes C₁-C₂₀-Alkylen, vorzugsweise -(CH₂)ₘ- mit m= 1 bis 16, vorzugsweise 1 bis 8, insbesondere 2 bis 4, im speziellen 3,
R², R³ = unabhängig voneinander H oder gegebenenfalls substituiertes, lineares oder verzweigtes C₁-C₃₀-Alkyl, vorzugsweise mit Aminogruppen substituiertes C₁-C₃₀-Alkyl, besonders bevorzugt - (CH₂)_{b}-NH₂ mit b = 1 bis 10, äußerst bevorzugt b = 2,
x = 1 bis 5000, vorzugsweise 10 bis 2500, insbesondere 100 bis 1500.

Weist das Polysiloxan nur die Struktureinheit a) mit R¹ = Methyl auf, handelt es sich um ein Polydimethylsiloxan. Polydimethylpolysiloxane sind als effiziente Textil-pflegende Verbindungen bekannt.

Geeignete Polydimethysiloxane umfassen DC-200 (ex Dow Corning), Baysilone® M 50, Baysilone® M 100, Baysilone® M 350, Baysilone® M 500, Baysilone® M 1000, Baysilone® M 1500, Baysilone® M 2000 oder Baysilone® M 5000 (alle ex GE Bayer Silicones).

Es kann allerdings auch bevorzugt sein, dass das Polysiloxan die Struktureinheiten a) und b) enthält. Ein besonders bevorzugtes Polysiloxan weist die folgende Struktur auf:

(CH₃)₃Si-[O-Si(CH₃)₂]ₙ-[O-Si(CH₃){(CH₂)₃-NH-(CH₂)₂-NH₂}]ₓ-OSi(CH₃)₃

wobei die Summe n + x eine Zahl zwischen 2 und 10.000 ist.

Geeignete Polysiloxane mit den Struktureinheiten a) und b) sind beispielsweise kommerziell unter den Markennamen DC2-8663, DC2-8035, DC2-8203, DC05-7022 oder DC2-8566 (alle ex Dow Corning) erhältlich. Ebenfalls geeignet sind beispielsweise die im Handel erhältlichen Produkte Dow Corning® 7224, Dow Corning® 929 Cationic Emulsion oder Formasil 410 (GE Silicones). Weiterhin sind auch kationische Polymere geeignete textilweichmachende Verbindungen. Diese weisen teilweise zusätzlich haut- und/oder textilpflegende Eigenschaften auf. Geeignete kationische Polymere umfassen insbesondere solche, die in "CTFA International Cosmetic Ingredient Dictionary", Fourth Edition, J. M. Nikitakis, et al, Editors, veröffentlicht durch die Cosmetic, Toiletry, and Fragrance Association, 1991 beschrieben sind und unter der Sammelbezeichnung "Polyquaternium" zusammengefasst sind.

Ein geeigneter textilweichmachender Ton ist beispielsweise ein Smectit-Ton. Bevorzugte Smectit-Tone sind Beidellit-Tone, Hectorit-Tone, Laponit-Tone, Montmorillonit-Tone, Nontronit-Tone, Saponit-Tone, Sauconit-Tone und Mischungen daraus. Montmorillonit-Tone sind die bevorzugten weichmachenden Tone. Bentonite enthalten hauptsächlich Montmorillonite und können als bevorzugte Quelle für den textilweichmachenden Ton dienen.
(J) Textilbehandlungsmittel, enthaltend
   - mindestens ein Alkyl- und/oder Alkenyl-Oligoglykosidcarboxylat, -sulfat, -phosphat und/oder -isethionat, das sich von Alkyl- und/oder Alkenyloligoglykosiden der allgemeinen Formel (I) ableitet,

      R-O-(G)ₚ (I)

      mit der Bedeutung
      - R: C₆₋₂₂-Alkyl oder C₆₋₂₂-Alkenyl,
      - G: Glykosideinheit, die sich von einem Zucker mit 5 oder 6 Kohlenstoffatomen ableitet,
      - p: Zahl von 1 bis 10,
   - mindestens eine quaternäre Ammoniumverbindung ausgewählt aus Formel (Q2) wobei
      R⁴ steht für einen aliphatischen Alk(en)ylrest mit 11 bis 21 Kohlenstoffatomen mit 0, 1, 2 oder 3 Doppelbindungen und/oder gegebenenfalls mit Substituente;
      R⁵ steht für H, OH oder O(CO)R⁷,
      R⁶ steht unabhängig von R⁵ für H, OH oder O(CO)R⁸,
      wobei R⁷ und R⁸ unabhängig voneinander jeweils für einen aliphatischen Alk(en)ylrest mit 11 bis 21 Kohlenstoffatomen mit 0, 1, 2 oder 3 Doppelbindungen steht,
      m, n und p haben unabhängig voneinander den Wert 1, 2 oder 3
      X⁻ steht für ein Halogenid-, Methosulfat-, Methophosphat- oder Phosphation sowie Mischungen aus diesen Anionen sein.
(K) Textilbehandlungsmittel, enthaltend
   - in einer Gesamtmenge von 0,1 bis 2,0 Gew.-% mindestens eines Alkyl- und/oder Alkenyl-Oligoglykosidcarboxylats, -sulfats, -phosphats und/oder-isethionats, das sich von Alkyl- und/oder Alkenyloligoglykosiden der allgemeinen Formel (I) ableitet,

      R-O-(G)ₚ (I)

      mit der Bedeutung
      - R: C₆₋₂₂-Alkyl oder C₆₋₂₂-Alkenyl,
      - G: Glykosideinheit, die sich von einem Zucker mit 5 oder 6 Kohlenstoffatomen ableitet,
      - p: Zahl von 1 bis 10,
   - in einer Gesamtmenge von 0,1 bis 2,0 Gew.-% mindestens einer quaternären Ammoniumverbindung ausgewählt aus Formel (Q2) wobei
      R⁴ steht für einen aliphatischen Alk(en)ylrest mit 11 bis 21 Kohlenstoffatomen mit 0, 1, 2 oder 3 Doppelbindungen und/oder gegebenenfalls mit Substituente;
      R⁵ steht für H, OH oder O(CO)R⁷,
      R⁶ steht unabhängig von R⁵ für H, OH oder O(CO)R⁸,
      wobei R⁷ und R⁸ unabhängig voneinander jeweils für einen aliphatischen Alk(en)ylrest mit 11 bis 21 Kohlenstoffatomen mit 0, 1, 2 oder 3 Doppelbindungen steht,
      m, n und p haben unabhängig voneinander den Wert 1, 2 oder 3
      X⁻ steht für ein Halogenid-, Methosulfat-, Methophosphat- oder Phosphation sowie Mischungen aus diesen Anionen sein.
(L) Textilbehandlungsmittel, enthaltend
   - in einer Gesamtmenge von 0,1 bis 1,0 Gew.-% mindestens eines Alkyl- und/oder Alkenyl-Oligoglykosidcarboxylats, -sulfats, -phosphats und/oder-isethionats, das sich von Alkyl- und/oder Alkenyloligoglykosiden der allgemeinen Formel (I) ableitet,

      R-O-(G)ₚ (I)

      mit der Bedeutung
      - R: C₆₋₂₂-Alkyl oder C₆₋₂₂-Alkenyl,
      - G: Glykosideinheit, die sich von einem Zucker mit 5 oder 6 Kohlenstoffatomen ableitet,
      - p: Zahl von 1 bis 10,
   - in einer Gesamtmenge von 0,1 bis 2,0 Gew.-% mindestens einer quaternären Ammoniumverbindung ausgewählt aus Formel (Q2) wobei
      R⁴ steht für einen aliphatischen Alk(en)ylrest mit 11 bis 21 Kohlenstoffatomen mit 0, 1, 2 oder 3 Doppelbindungen und/oder gegebenenfalls mit Substituente;
      R⁵ steht für H, OH oder O(CO)R⁷,
      R⁶ steht unabhängig von R⁵ für H, OH oder O(CO)R⁸,
      wobei R⁷ und R⁸ unabhängig voneinander jeweils für einen aliphatischen Alk(en)ylrest mit 11 bis 21 Kohlenstoffatomen mit 0, 1, 2 oder 3 Doppelbindungen steht,
      m, n und p haben unabhängig voneinander den Wert 1, 2 oder 3
      X⁻ steht für ein Halogenid-, Methosulfat-, Methophosphat- oder Phosphation sowie Mischungen aus diesen Anionen sein.

Die vorgenannten bevorzugten Ausführungsformen der jeweiligen Parameter der Ausführungsformen (J) bis (L) sind selbstredend *mutatis mutandis* erfindungsgemäß bevorzugt. Ganz besonders bevorzugt sind in den Ausführungsformen (J) bis (L) solche Verbindungen der allgemeinen Formel (I), wobei sich in der allgemeinen Formel (I) die Glykosideinheit G von Aldosen oder Ketosen, insbesondere der Glucose ableitet, p eine Zahl von 1,1 bis 3,0 ist, R ein C₁₂₋₁₈-Alkylrest ist. Darüber hinaus ist es zusätzlich bsonders bevorzugt, wenn in mindestens einer der Glycosideinheiten G mindestens eine Hydroxylgruppe durch -O-C₁₋₁₂-Alkylen-COOM oder -O-(CH₂-)ₙCOOM mit M = H, Na oder K und n =1, 2 oder 3, ersetzt ist.

Ein weiterer Erfindungsgegenstand ist ein Verfahren zur Textilbehandlung, worin Textilien, insbesondere gefärbte Textilien, mit mindestens einer Alkyl- und/oder Alkenyl-Oligoglykosidverbindung wie sie im ersten Erfindungsgegenstand beschrieben wurden (insbesondere als Bestandteil zuvor beschriebener Textilbehandlungsmittel) mit einem Textil in Kontakt gebracht wird.

### Beispiele

Folgende Flüssigwaschmittelrezeptur wurde durch Vermischen der Komponenten hergestellt:

| | E [Gew.-%] | V [Gew.-%] |
|---|---|---|
| C12-18 Fettalkohol mit 7 Einheiten Ethylenoxid | 4,0 | 4,0 |
| C12-14 Fettalkoholethersulfat Natriumsalz mit 2 Einheiten Ethylenoxid | 3,0 | 3,0 |
| C12-18 Fettsäure, Na-Salz | 0,5 | 0,5 |
| Natriumhydroxid, 50 % | 1,2 | 1,2 |
| Borsäure | 0,5 | 0,5 |
| Enzyme (Amylase, Cellulase) | 1,5 | 1,5 |
| Parfüm | 1,5 | 1,5 |
| Natriumchlorid | 1,5 | 1,5 |
| Ethanol | 2,0 | 2,0 |
| Sokalan HP 56 K * | 0,1 | 0,1 |
| Phosphonsäure, Na-Salz | 0,5 | 0,5 |
| Zitronensäure | 0,2 | 0,2 |
| C₁₀₋₁₆-Alkylglycosid carboxymethylether, Natriumsalz | 1,0 | - |
| Wasser | Ad 100 | Ad 100 |

| | | |
|---|---|---|
| * Vinylimidazole vinylpyrrolidone copolymer (30 % Aktivsubstanz in Wasser; BASF SE) | | |

Es wurden 2 identische Ladungen Buntwäsche mit verschiedenster Farbgebung hergestellt und jede Waschladung mit je einen der Flüssigwaschmittel 20 Mal bei 40°C gewaschen.
Die Farbe der jeweiligen gleichen Wäschestücke aus den Waschladungen wurde miteinander verglichen. Der Farberhalt der mit Flüssigwaschmittel E gewaschenen Waschladung war besser, als der Farberhalt der mit dem Flüssigwaschmittel V gewaschenen Waschladung.

## Patentansprüche

1. Verwendung von Alkyl- und/oder Alkenyl-Oligoglykosidcarboxylaten, -sulfaten, -phosphaten und/oder -isethionaten, die sich von Alkyl- und/oder Alkenyl-Oligoglykosiden der allgemeinen Formel (I) ableiten,
R-O-(G)ₚ (I)
mit der Bedeutung
R C₆₋₂₂-Alkyl oder C₆₋₂₂-Alkenyl,
G Glykosideinheit, die sich von einem Zucker mit 5 oder 6 Kohlenstoffatomen ableitet,
p Zahl von 1 bis 10,
in Textilbehandlungsmitteln, insbesondere Waschmitteln oder Weichspülern, zur Verbesserung der Farbstabilität von damit behandelten gefärbten Textilien, insbesondere zur Reduzierung oder Vermeidung des Entfärbens und der Verfärbung von damit behandelten gefärbten Textilien.

2. Verwendung nach Anspruch 1, **dadurch gekennzeichnet, dass** in den Alkyl- und/oder Alkenyl-Oligoglykosiden in mindestens einem der Reste G mindestens eine Hydroxylgruppe durch -O-C₁₋₁₂-Alkenyl-COOM, -OSO₃M, -OP(O)(OM)₂, -O-CH₂-CH₂-O-SO₃M, oder -O-CH₂-CH₂-SO₃M mit M H, Alkalimetall, NH₄ ersetzt ist.

3. Verwendung nach einem der vorangehenden Ansprüche, **dadurch gekennzeichnet, dass** sich in der allgemeinen Formel (I) die Glykosideinheit G von Aldosen oder Ketosen, insbesondere der Glucose ableitet, p eine Zahl von 1,1 bis 3,0 ist und R ein C₁₂₋₁₈-Alkylrest ist.

4. Verwendung nach einem der vorangehenden Ansprüche, **dadurch gekennzeichnet, dass** ein Alkyloligoglykosidcarboxylat eingesetzt wird, in dem in mindestens einem der Reste G mindestens eine Hydroxylgruppe durch -O-C₁₋₁₂-Alkylen-COOM oder -O-(CH₂-)ₙCOOM mit M = H, Na oder K und n =1, 2 oder 3, ersetzt ist.

5. Verwendung nach einem der vorangehenden Ansprüche, **dadurch gekennzeichnet, dass** besagte Alkyl- und/oder Alkenyl-Oligoglykosidverbindungen gemeinsam mit mindestens einem zusätzlichen anionischen Tensid verwendet werden.

6. Verwendung nach einem der vorangehenden Ansprüche, **dadurch gekennzeichnet, dass** besagte Alkyl- und/oder Alkenyl-Oligoglykosidverbindungen gemeinsam mit mindestens einem nichtionischen Tensid verwendet werden.

7. Verwendung nach einem der vorangehenden Ansprüche, **dadurch gekennzeichnet, dass** besagte Alkyl- und/oder Alkenyl-Oligoglykosidverbindungen zusätzlich gemeinsam mit einem oder mehreren Stoffen aus der Gruppe der Enzyme, Bleichmittel, Komplexbildner, Gerüststoffe, Elektrolyte, nichtwässrigen Lösungsmittel, pH-Stellmittel, Parfüme, Parfümträger, Fluoreszenzmittel, Farbstoffe, Hydrotrope, Schauminhibitoren, Silikonöle, Antiredepositionsmittel, Vergrauungsinhibitoren, Einlaufverhinderer, Knitterschutzmittel, Farbübertragungsinhibitoren, antimikrobiellen Wirkstoffe, Germizide, Fungizide, Antioxidantien, Konservierungsmittel, Korrosionsinhibitoren, Antistatika, Bittermittel, Bügelhilfsmittel, Phobier- und Imprägniermittel, Quell- und Schiebefestmittel, weichmachenden Komponenten sowie UV-Absorber, verwendet werden.

## Claims

1. The use of alkyl and/or alkenyl oligoglycoside carboxylates, sulfates, phosphates and/or isethionates which are derived from alkyl and/or alkenyl oligoglycosides of general formula (I),
R-O-(G)ₚ (I)
where
R is C₆₋₂₂ alkyl or C₆₋₂₂ alkenyl,
G is a glycoside unit derived from a sugar having 5 or 6 carbon atoms,
p is a number from 1 to 10,
in textile treatment agents, in particular detergents or softeners, to improve the color stability of dyed textiles treated therewith, in particular to reduce or avoid the decolorization and discoloration of dyed textiles treated therewith.

2. The use according to claim 1, **characterized in that**, in the alkyl and/or alkenyl oligoglycosides, in at least one of the functional groups G, at least one hydroxyl group is replaced by -O-C₁₋₁₂ alkenyl-COOM, -OSO₃M, -OP(O)(OM)₂, -O-CH₂-CH₂-O-SO₃M or -O-CH₂-CH₂-SO₃M where M = H, alkali metal, or NH₄.

3. The use according to one of the preceding claims, **characterized in that**, in general formula (I), the glycoside unit G is derived from aldoses or ketoses, in particular glucose, p is a number from 1.1 to 3.0 and R is a C₁₂₋₁₈ alkyl functional group.

4. The use according to one of the preceding claims, **characterized in that** an alkyl oligoglycoside carboxylate is used in which, in at least one of the functional groups G, at least one hydroxyl group is replaced by -O-C₁₋₁₂ alkylene-COOM or -O-(CH₂-)ₙ COOM where M = H, Na or K and n = 1, 2 or 3.

5. The use according to one of the preceding claims, **characterized in that** said alkyl and/or alkenyl oligoglycoside compounds are used together with at least one additional anionic surfactant.

6. The use according to one of the preceding claims, **characterized in that** said alkyl and/or alkenyl oligoglycoside compounds are used together with at least one non-ionic surfactant.

7. The use according to one of the preceding claims, **characterized in that** said alkyl and/or alkenyl oligoglycoside compounds are additionally used together with one or more substances from the group of enzymes, bleaching agents, complexing agents, builders, electrolytes, non-aqueous solvents, pH adjusters, perfumes, perfume carriers, fluorescing agents, dyes, hydrotropic substances, suds suppressors, silicone oils, anti-redeposition agents, graying inhibitors, anti-shrink agents, anti-crease agents, dye transfer inhibitors, antimicrobial active ingredients, germicides, fungicides, antioxidants, preservatives, corrosion inhibitors, antistatic agents, bittering agents, ironing aids, repellants and impregnating agents, anti-swelling and anti-slip agents, softening components and UV absorbers.

## Revendications

1. Utilisation de carboxylates, sulfates, phosphates et/ou iséthionates d'oligoglycosides d'alkyle et/ou d'alcényle, qui sont dérivés d'oligoglycosides d'alkyle et/ou d'alcényle de formule générale (I),
R-O-(G)ₚ (I)
avec la signification
R alkyle en C₆₋₂₂ ou alcényle en C₆₋₂₂,
G motif glycosidique qui est dérivé d'un sucre à 5 ou 6 atomes de carbone,
p nombre de 1 à 10,
dans des agents de traitement des textiles, en particulier des détergents ou des adoucissants, pour améliorer la stabilité de la couleur de textiles colorés traités avec ces derniers, en particulier pour réduire ou éviter la décoloration et l'altération de la couleur de textiles colorés traités avec ces derniers.

2. Utilisation selon la revendication 1, **caractérisée en ce que**, dans les oligoglycosides d'alkyle et/ou d'alcényle dans au moins l'un des radicaux G, au moins un groupe hydroxyle est remplacé par -O-C₁₋₁₂-alcényl-COOM, -OSO₃M, -OP(O)(OM)₂, -O-CH₂-CH₂-O-SO₃M ou -O-CH₂-CH₂-SO₃M, avec M = H, métal alcalin, NH₄.

3. Utilisation selon l'une quelconque des revendications précédentes, **caractérisée en ce que**, dans la formule générale (I), le motif glycosidique G est dérivé d'aldoses ou de cétoses, en particulier de glucose, p est un nombre de 1,1 à 3,0, et R est un radical alkyle en C₁₂₋₁₈.

4. Utilisation selon l'une quelconque des revendications précédentes, **caractérisée en ce qu'**un carboxylate d'oligoglucoside d'alkyle est employé, dans lequel, dans au moins l'un des radicaux G, au moins un groupe hydroxyle est remplacé par -O-C₁₋₁₂-alkyléne-COOM ou -O-(CH₂-)ₙCOOM, avec M = H, Na ou K et n = 1, 2 ou 3.

5. Utilisation selon l'une quelconque des revendications précédentes, **caractérisée en ce que** lesdits composés d'oligoglycosides d'alkyle et/ou d'alcényle sont utilisés conjointement avec au moins un tensioactif anionique supplémentaire.

6. Utilisation selon l'une quelconque des revendications précédentes, **caractérisée en ce que** lesdits composés d'oligoglycosides d'alkyle et/ou d'alcényle sont utilisés conjointement avec au moins un tensioactif non ionique.

7. Utilisation selon l'une quelconque des revendications précédentes, **caractérisée en ce que** lesdits composés d'oligoglycosides d'alkyle et/ou d'alcényle sont en outre utilisés conjointement avec une ou plusieurs substances du groupe des enzymes, des agents de blanchiment, des agents complexants, des adjuvants de lavage, des électrolytes, des solvants non aqueux, des agents d'ajustement de pH, des parfums, des supports de parfum, des agents fluorescents, des colorants, des hydrotropes, des inhibiteurs de mousse, des huiles de silicone, des agents antiredéposition, des inhibiteurs de grisaillement, des agents anti-rétrécissement, des agents d'infroissabilité, des inhibiteurs de transfert de couleur, des substances actives antimicrobiennes, des germicides, des fongicides, des antioxydants, des conservateurs, des inhibiteurs de corrosion, des agents antistatiques, des agents amers, des agents d'aide au repassage, des agents d'étanchéité et d'imprégnation, des agents de gonflement et antidérapants, des composants adoucissants et des absorbeurs UV.
